# EUROPÄISCHE PATENTSCHRIFT

(11) **EP 0 453 936 B1**
(45) Veröffentlichungstag und Bekanntmachung des Hinweises auf die Patenterteilung: **05.01.1994**
(21) Anmeldenummer: 91106112.5
(22) Anmeldetag: 17.04.1991
(51) Int. Cl.: B05C 3/20, B27G 11/00, B05C 5/02

(54) **Klebstoff-Auftragsvorrichtung bei Kantenanleimmaschinen**
Glue applying device for edge glueing machines
Dispositif d'encollage pour machines à encoller les bords

(30) Priorität: 21.04.1990 DE 4012726
(43) Veröffentlichungstag der Anmeldung: 30.10.1991
(73) Patentinhaber: REICH Spezialmaschinen GmbH, 72622 Nürtingen (DE)
(72) Erfinder: Henzler, Roland, W-7441 Raidwangen (DE); Abt, Anton, W-7446 Oberboihingen (DE)

(56) Entgegenhaltungen:
- DE-A- 1 728 470

## Beschreibung

Die vorliegende Erfindung betrifft eine Klebstoff-Auftragsvorrichtung bei Kantenanleimmaschinen gemäß Oberbegriff von Anspruch 1.

Eine solche Auftragsvorrichtung ist bekannt aus der DE-A-17 28 470, wobei ein in den Zuführkanal für den Klebstoff eingreifender, verschiebbarer Dosierstab die Klebebreite bestimmt. Der Dosierstab kann zur selbsttätigen Anpassung der Klebebreiten an das plattenförmige Werkstück mit einer das Werkstück abtastenden Tastvorrichtung verbunden sein.

In gewissen Fällen ist dabei die Einstellmöglichkeit des Dosierstabes für eine exakte Abdeckung der Auftragsbohrungen begrenzt.

Aufgabe der vorliegenden Erfindung ist daher die Schaffung einer Auftragsvorrichtung der eingangs genannten Art, die eine exakte Freigabe der Klebebreite in Abhängigkeit von der Höhe des plattenförmigen Werkstückes erlaubt.

Diese Aufgabe wird erfindungsgemäß gelöst durch die Merkmale im Kennzeichen des Anspruchs 1. Vorteilhafte Ausgestaltungen der Erfindung sind in den Unteransprüchen gekennzeichnet.

Der erfindungsgemäße Tastschieber paßt sich exakt der Oberfläche des plattenförmigen Werkstückes an und steuert damit den Kleberauftrag entsprechend der Werkstückhöhe.

Bei einer vorteilhaften Ausführungsform ist der Tastschieber mit dem Dosierstab federnd verschiebbar verbunden, so daß er sich, wenn der Dosierstab mit der Brücke der Kantenanleimmaschine verbunden ist, jeweils selbsttätig der Werkstückhöhe anpaßt.

Eine besonders einwandfreie Abdichtung der zu verschließenden Auftragsbohrungen ergibt sich durch eine im Bereich der Auftragsbohrungen angeordnete Nut im Düsenkörper, in die eine Dichtleiste des Tastschiebers dichtend eingreift.

Wenn auch die Erfindung anhand einer einseitigen Reihe von Auftragsbohrungen beschrieben ist, so ist es natürlich auch möglich, die Auftragsbohrungen gegenüberliegend an beiden Seiten des Zuführkanals einzuordnen und diese entsprechend mit Tastschiebern abzudecken.

Im folgenden ist ein Ausführungsbeispiel der Erfindung unter Bezugnahme auf die Zeichnungen näher beschrieben.

Es zeigen:
- Fig. 1: Auftragsvorrichtung von der Seite
- Fig. 2: Auftragsvorrichtung von hinten
- Fig. 3: Schnitt nach Linie III - III in Fig. 1
- Fig. 4: Schnitt nach Linie IV - IV in Fig. 3

Die Fig. 1 zeigt einen Teil der Kantenanleimmaschine mit Brücke 1, an der die Transportrollen 2 schwenkbar gelagert sind und mit einer Förderkette 3, auf der das plattenförmige Werkstück 4 aufliegt und mit dem es an der Auftragsvorrichtung 5 für den Klebstoff vorbeigeführt wird.

Diese besteht in bekannter Weise aus einem keilförmigen Düsenkörper 6, der mit einem sich senkrecht zur Vorschubrichtung 7 des Werkstücks 4 erstreckenden Zuführkanal 8 für den Klebstoff versehen ist, aus dem eine Reihe von Auftragsbohrungen 9 zwischen die Rippen 10 einer Rakel 11 einmünden.

Zur Einstellung der Klebebreite entsprechend der Höhe von Schmalfläche 12 des Werkstücks 4 greift in den Zuführkanal 8 ein Dosierstab 13 verschiebbar ein, der nur die zum Kleberauftrag gewünschten Auftragsbohrungen 9 freigibt. Zur selbsttätigen Anpassung an die Höhe von Schmalfläche 12 ist er durch ein Gestänge 14 mit der Brücke 1 verbunden, die auf das jeweilige Werkstück 4 eingestellt wird.

Der Klebstoff gelangt aus einer nicht dargestellten Schmelzkammer über einen Behälter 15 durch eine Axialbohrung 16 im Dosierstab 13 und durch einen seitlichen Durchbruch 17 in die Auftragsbohrungen 9 und damit auf die Schmalfläche 12.

Wie Fig. 2 und 3 zeigen, ist am Düsenkörper 6 im Bereich der Auftragsbohrungen 9 ein Tastschieber 18 zusammen mit dem Dosierstab 13 verschiebbar gelagert, dessen Dichtfläche 19 an der Rakel 11 anliegt und dessen Tastfläche 20 an der Oberfläche 21 von Werkstück 4 anliegt.

Dazu ist der Tastschieber 18 mit einer Führungsstange 22 verbunden, die gegen Wirkung einer Druckfeder 23 verschiebbar am Gestänge 14 gelagert ist.

Wie Fig. 3 und 4 zeigen, weist der Düsenkörper 6 im Bereich der Auftragsbohrungen 9 eine senkrechte Nut 24 auf, in die eine Dichtleiste 25 von Tastschieber 18 dichtend eingreift. Damit ist ein sicherer Verschluß der abzudichtenden Auftragsbohrungen 9 gewährleistet.

Ein am Tastschieber 18 senkrecht zur Dichtfläche 19 angeordneter Dichtschenkel 26 liegt an einer Stirnfläche 27 von Düsenkörper 6 an und verhindert so, daß Schmelzkleber auf das Werkstück 4 gelangt.

Fig. 4 zeigt, daß die Tastfläche 20 des Tastschiebers 18 zur Dichtfläche 19 geneigt angeordnet ist. Damit wird erreicht, daß der Tastschieber 18 vom anliegenden Werkstück 4 gegen die Rackel 11 gedrückt wird, womit sich die Dichtwirkung erhöht. Weiterhin zeigt Fig. 1, daß der Tastschieber 18 eine Einlaufschräge 28 aufweist, so daß er vom einlaufenden Werkstück 4 angehoben wird.

Zur weiteren Abdichtung der Rakel 11 dient eine geneigte Anlagefläche 29 an ihrem unteren Ende (siehe Fig. 4), an der die untere Kante der Schmalfläche 12 anleigt und ein unerwünschtes Austreten des Schmelzklebers nach unten verhindert.

## Patentansprüche

1. Klebstoff-Auftragsvorrichtung bei Kantenanleimmaschinen mit einem keilförmigen Düsenkörper (6), einem sich darin senkrecht zur Vorschubrichtung (7) des Werkstücks (4) erstreckenden Zuführkanal (8) für den Klebstoff, aus dem mindestens eine Reihe von Auftragsbohrungen (9) zwischen den Rippen (10) einer Rakel (11) mündet und mit einem im Zuführkanal (8) verschiebbar gelagerten Dosierstab (13), dadurch gekennzeichnet, daß am Düsenkörper (6) ein im Bereich der Auftragsbohrungen (9) mit einer Dichtfläche (19) anliegender Tastschieber (18) parallel zum Dosierstab (13) verschiebbar gelagert ist, dessen Tastfläche (20) mit dem Werkstück (4) zusammenwirkt.

2. Auftragsvorrichtung nach Anspruch 1, dadurch gekennzeichnet, daß der Tastschieber (18) am Dosierstab (13) gegen Wirkung einer elastischen Kraft (23) verschiebbar gelagert ist.

3. Auftragsvorrichtung nach Anspruch 1 oder 2, dadurch gekennzeichnet, daß der Tastschieber (18) mit einer Dichtleiste (25) versehen ist, die in eine im Bereich der Auftragsbohrungen (9) angeordneten Nut (24) im Düsenkörper (6) dichtend eingreift.

4. Auftragsvorrichtung nach einem der Ansprüche 1 bis 3, dadurch gekennzeichnet, daß der Tastschieber (18) mindestens einen sich senkrecht zur Dichtfläche (19) erstreckenden Dichtschenkel (26) aufweist, der am Düsenkörper (6) am Ende der Rakel (11) dichtend anliegt.

5. Auftragsvorrichtung nach einem der Ansprüche 1 bis 4, dadurch gekennzeichnet, daß die Tastfläche (20) des Tastschiebers(18) geneigt zur Dichtfläche (19) angeordnet ist.

6. Auftragsvorrichtung nach einem der Ansprüche 1 bis 5, dadurch gekennzeichnet, daß die Tastfläche (20) eine Einlaufschräge (28) aufweist.

7. Auftragsvorrichtung nach einem der Ansprüche 1 bis 6, dadurch gekennzeichnet, daß die Rakel (11) an ihrem unteren Ende eine geneigte Anlagefläche (29) für die untere Kante der Schmalfläche (12) aufweist.

## Claims

1. An adhesive applicator device in edge banding machines having a tapered nozzle body (6), having an adhesive feed channel (8) extending therein vertical to the feed direction (7) of the workpiece (4) from which channel at least one row of application holes (9) exits between the ribs (10) of a doctor blade (11), and having a dosing rod (13) movably mounted in said feed channel (8), characterised in that a feeler slide (18) in contact with a sealing surface (19) in the vicinity of said application holes (9) is movably mounted parallel to said dosing rod (13) on said nozzle body (6), the feeler surface (20) of said slide (18) interacting with said workpiece (4).

2. An applicator device according to Claim 1, characterised in that said feeler slide (18) is movably mounted on the dosing rod (13) against the action of an elastic force (23).

3. An applicator device according to Claim 1 or 2, characterised in that said feeler slide (18) is provided with a sealing strip (25) that engages with a sealing effect in a groove (24) disposed in the vicinity of said application holes (9) in said nozzle body (6).

4. An applicator device according to one of Claims 1 to 3, characterised in that said feeler slide (18) has at least one sealing leg (26) extending vertically to said sealing surface (19) and being in sealing contact with said nozzle body (6) at the end of said doctor blade (11).

5. An applicator device according to one of Claims 1 to 4, characterised in that said feeler surface (20) of said feeler slide (18) is disposed at an angle to said sealing surface (19).

6. An applicator device according to one of Claims 1 to 5, characterised in that said feeler surface (20) has an inward slant (28).

7. An applicator device according to one of Claims 1 to 6, characterised in that said doctor blade (11) has at its lower end an inclined contact surface (29) for the lower edge of the narrow surface (12).

## Revendications

1. Dispositif d'application d'adhésif sur des machines à encoller les visières avec un corps de buse (6) cunéiforme, un canal d'alimentation (8) pour l'adhésif, perpendiculaire à la direction d'avance (7) de la pièce à encoller (4), duquel canal au moins une rangée d'alésages d'application (3) débouche entre les nervures (10) d'une racle (11), et avec une tige de dosage (13) logée de façon déplaçable dans le canal d'alimentation (8) ; caractérisé en ce que un coulisseau à effleurement (18), déplaçable parallèlement à la tige de dosage (13) est logé dans la zone des alésages d'application (9), adhère à travers une surface d'étanchement (19), la surface du coulisseau à effleurement (20) coopérant avec la pièce à encoller (4).

2. Dispositif d'application selon la revendication 1, caractérisé en ce que le coulisseau à effleurement (18) est logé de façon déplaçable par rapport à l'action d'une force élastique (23) sur la tige de dosage (13).

3. Dispositif d'application selon la revendication 1 ou 2, caractérisé en ce que le coulisseau à effleurement (18) est équipé d'une barrette d'étanchement (25) engrènant de façon étanche dans une rainure (24) disposé dans le corps de buse (6) dans la zone des alésages d'application (9).

4. Dispositif d'application selon l'une des revendications 1 à 3, caractérisé en ce que le coulisseau à effleurement (18) présente au moins une branche d'étanchement (26) perpendiculaire à la surface d'étanchement (19), en contact étanche avec le corps de buse (6) à l'extrémité de la racle (11).

5. Dispositif d'application selon l'une des revendications 1 à 4, caractérisé en ce que la surface d'effleurement (20) du coulisseau à effleurement (18) est disposée de façon inclinée par rapport à la surface d'étanchement (19).

6. Dispositif d'application selon l'une des revendications 1 à 5, caractérisé en ce que la surface d'effleurement (20) présente un biseau de guidage (28).

7. Dispositif d'application selon l'une des revendications 1 à 6, caractérisé en ce que la racle (11) présente à son extrémité inférieure une surface d'appui (29) inclinée pour le bord inférieur du chant (12).
